# FASCICULE DE BREVET EUROPEEN

(11) **EP 1 918 432 B1**
(45) Date de publication et mention de la délivrance du brevet: **13.01.2010**
(21) Numéro de dépôt: 07360049.6
(22) Date de dépôt: 09.10.2007
(51) Int. Cl.: D02G 1/00, D04B 19/00

(54) **Procédé de traitement de fils par tricotage - détricotage**
Verfahren zur Behandlung von Garnen durch Knit-Deknit-Strukturierung
Method of treating yarns by knitting - unknitting

(30) Priorité: 30.10.2006 FR 0654631; 16.07.2007 FR 0705136
(43) Date de publication de la demande: 07.05.2008
(73) Titulaire: SUPERBA (Société par Actions Simplifiée), 68100 Mulhouse (FR)
(72) Inventeur: Massotte, Philippe, 68420 Gueberschwihr (FR); Thibault, Didier, 88700 Bru (FR); Liebmann, Hubert, 68310 Wittelsheim (FR)
(74) Mandataire: Nuss, Pierre

(56) Documents cités:
- FR-A- 2 430 997
- GB-A- 1 240 738
- GB-A- 2 247 473
- US-A- 3 330 018
- US-A- 3 466 718
- US-A- 3 720 984
- US-B1- 6 321 427

## Description

La présente invention concerne le domaine de l'industrie textile, en particulier du traitement de fils, notamment de la texturation par tricotage - détricotage et a pour objet un procédé de traitement de fils par tricotage - détricotage.

L'invention a également pour objet une ligne de traitement de fils pour la mise en oeuvre du procédé

Le procédé de tricotage - détricotage est connu en soi et est destiné à la réalisation de fils texturés disponibles sur bobines ou sur ensouples en vue d'une utilisation ultérieure.

A cet effet, on connaît plus particulièrement par US-A-3 720 984 un procédé de tricotage - détricotage dans lequel plusieurs fils sont tricotés et détricotés ensemble. Ces fils sont délivrés par des bobines fixes à une machine à tricoter multifilaire monochute au moyen d'un guide-fil unique et les aiguilles de ladite machine à tricoter reprennent chacune l'ensemble des fils pour les tricoter en un tricot fixe, c'est-à-dire à tricoter un faisceau de fils en un tube ou tricot fixe. Ensuite, ce tricot fixe est soumis à un traitement de thermofixation ou autre et, à la sortie de ce traitement, il est détricoté et les différents fils constitutifs texturés suite au traitement thermique ou autre sont enroulés séparément sur des bobines individuelles.

Ce procédé présente, cependant, l'inconvénient d'une réalisation de mailles multifilaires, c'est-à-dire présentant plusieurs fils en une seule maille et en une seule rangée. Par ailleurs, il présente également l'inconvénient de ne pas permettre un tricotage de gros fils, du fait de la limitation imposée, d'une part, par le diamètre du guide fil unique et, d'autre part, par les dimensions des aiguilles. Enfin, le fait même de tricoter un ensemble de fils en forme de mailles multifilaires entraîne un risque, lors du détricotage, d'une difficulté à défaire les mailles par traction sur les fils, un ou plusieurs fils pouvant offrir une résistance à la traction plus importante lors dudit détricotage, de sorte qu'il peut se produire un emmêlage des fils individuels entraînant leur rupture.

US-A-6 321 427 décrit un procédé de tricotage d'un gros fil unique au moyen d'une machine à tricoter tubulaire, dans laquelle le fil tourne au-dessus des aiguilles de la machine à tricoter. Dans ce procédé, la chaussette ou tricot obtenu est stocké dans un pot et subit ensuite un traitement, puis est détricoté. Le procédé selon ce document présente l'inconvénient de ne traiter qu'un seul fil à la fois et d'être discontinu, c'est-à-dire qu'il nécessite une reprise du tricot pour le détricotage.

La présente invention a pour but de pallier les inconvénients des procédés connus à ce jour en proposant un procédé de traitement de fils par tricotage - détricotage, permettant un traitement simultané de plusieurs fils sans limitation due à leur épaisseur et un détricotage facilité, sans risque d'emmêlage des fils tirés.

Conformément à l'invention, ce procédé est caractérisé en ce qu'il consiste à tricoter plusieurs fils individuels sur une machine à tricoter multichutes, puis à réaliser un ou plusieurs traitements thermique, chimique ou autre, à effectuer ensuite un détricotage avec traction sur le premier fil tricoté et à bobiner ou à ensoupler individuellement les fils détricotés ou à effectuer sur ces fils individuels une autre opération de traitement ou une opération de fabrication, éventuellement avec une accumulation intermédiaire desdits fils.

L'invention a également pour objet une ligne de traitement de fils pour la mise en oeuvre de ce procédé caractérisée en ce qu'elle comporte une machine à tricoter multichutes alimentée en fils par l'intermédiaire de bobines, une unité de détricotage qui alimente un bobinoir, avec interposition d'un accumulateur, une ou plusieurs enceintes de traitement thermique, chimique ou autre étant prévues entre la machine à tricoter et l'unité de détricotage.

L'invention sera mieux comprise, grâce à la description ci-après, qui se rapporte à des modes de réalisation préférés, donnés à titre d'exemples non limitatifs, et expliqués avec référence aux dessins schématiques annexés, dans lesquels :
la figure 1 est une vue de dessus schématique d'une ligne de traitement mettant en oeuvre le procédé selon la présente invention ;
la figure 2 est une vue partielle en perspective d'un tricot réalisé sur machine à tricoter multichutes ;
la figure 3 et une vue analogue à celle de la figure 2 montrant un détricotage d'un tricot réalisé sur machine à tricoter multichutes;
la figure 4 est une vue partielle en perspective représentant la zone de traitement entre le tricotage et le détricotage ;
la figure 5 est une vue analogue à celle de la figure 4 représentant une zone de détricotage ;
la figure 6 est une vue analogue à celle de la figure 1, d'une variante de réalisation de la ligne de traitement ;
la figure 7 est une vue partielle en perspective de la zone de détricotage de la ligne de traitement suivant la figure 6 ;
la figure 8 est une vue en perspective du moyen de traction et de remise en forme du tricot suivant la figure 7, et
la figure 9 est une vue en coupe longitudinale du moyen de traction suivant la figure 8.

Les figures 1 et 6 des dessins annexés représentent schématiquement une ligne de traitement de fils comportant une machine à tricoter multichutes 1 alimentée en fils 2 par l'intermédiaire de bobines 3, une unité de détricotage 4 qui alimente un bobinoir 5, avec interposition d'un accumulateur 6, une ou plusieurs enceintes 7, 7' de traitement thermique, chimique ou autre étant prévues entre la machine à tricoter 1 et l'unité de détricotage 4 (figure 1).

Conformément à l'invention, ces lignes de traitement de fils mettent en oeuvre un procédé qui consiste à tricoter plusieurs fils individuels 2 sur la machine à tricoter multichutes 1, puis à réaliser un ou plusieurs traitements thermique, chimique ou autre dans une ou plusieurs enceintes 7, 7'. A la sortie de cette dernière ou de ces dernières est effectué ensuite un détricotage avec traction sur le premier fil tricoté et les fils détricotés sont alors bobinés sur le bobinoir 5, ou ensouplés individuellement. Il est également possible d'effectuer sur ces fils détricotés une autre opération de traitement ou directement une opération de fabrication, après leur accumulation intermédiaire.

Selon une caractéristique de l'invention, chaque fil 1 est guidé dans un guide fil individuel et est tricoté individuellement avec les autres fils sur la machine à tricoter multichutes 1 pour réaliser un tricot multifils à mailles unifilaires superposées. Un tel tricot multifils est représenté à la figure 2 des dessins annexés et présente des mailles unifilaires superposées en spirales, qui sont réalisées en plusieurs rangées de plusieurs mailles de fils individuels 2.

Dans le mode de réalisation décrit ci-dessus, le tricot obtenu est directement transporté à travers l'enceinte de traitement 7, puis est détricoté en vue du bobinage individuel des fils sur le bobinoir 5. Dans un tel cas, comme le tricotage est effectué sur une machine à tricoter multichutes, c'est-à-dire sur une machine, dont le dispositif d'alimentation en fils individuels est fixe et dont les aiguilles de tricotage sont montées sur un fût mobile en rotation, le tricot sortant de la machine à tricoter 1 est animé d'un mouvement de rotation tendant à le vriller, de sorte que le traitement ultérieur en continu ne serait pas possible.

Pour obvier à cet inconvénient, il est prévu, selon une autre caractéristique de l'invention, de guider et d'entraîner le tricot en rotation et en déplacement suivant son axe longitudinal, entre la sortie de la machine à tricoter 1 et l'unité de détricotage 4 au moyen d'un dispositif d'entraînement 8, rotatif autour de son axe longitudinal (figures 4 et 5). Ainsi, la rotation du tricot à la sortie de la machine à tricoter multichutes 1 est entièrement compensée par le dispositif d'entraînement 8, de sorte que tout vrillage du tricot est évité, tant pendant son passage dans l'enceinte de traitement 7, 7' que dans l'unité de détricotage 4. Il s'ensuit qu'à la sortie du dispositif d'entraînement 8, l'extrémité du tricot en cours de détricotage peut suivre exactement le parcours des fils qui sont détricotés, évitant que ceux-ci s'emmêlent et risquent ainsi d'être rompus, ce qui aurait pour effet d'empêcher un fonctionnement en continu. Le positionnement du dispositif d'entraînement 8 est indiqué à la figure 1 par les deux flèches représentées entre, d'une part, la machine à tricoter 1 et l'enceinte de traitement 7, 7' et, d'autre part, entre cette dite enceinte 7, 7' et l'unité de détricotage 4.

De préférence, le dispositif d'entraînement 8 se présente sous forme de deux paires de cylindres de traction 8', s'étendant perpendiculairement au sens de progression et à l'axe longitudinal du tricot sortant de la machine à tricoter multichutes 1 et montées chacune dans un palier 9 rotatif autour de l'axe longitudinal du tricot, les paliers 9 de support des cylindres de traction 8' étant synchronisés en rotation entre eux et avec le fût de la machine à tricoter multichutes 1.

Conformément à une autre caractéristique de l'invention, le tricot obtenu est soumis à une accumulation avant détricotage, dans l'enceinte de traitement 7, 7'.

Une telle accumulation n'est pas représentée dans le mode de réalisation suivant les figures 1, 4 et 5, mais peut être réalisée au moyen d'un dispositif d'accumulation comportant, par exemple, des tapis grillagés superposés de réception et d'entraînement du tricot à une vitesse linéaire variable, mais au plus égale à la vitesse linéaire de tricotage, ces tapis étant montés sur un châssis commun entraîné en rotation autour de son axe longitudinal, en synchronisme avec le dispositif d'entraînement 8 et disposé entre les cylindres de traction 8' dudit dispositif d'entraînement 8, dans l'enceinte de traitement 7, 7'.

Il est également possible, suivant une autre variante de réalisation de l'invention, non représentée aux dessins annexés, de mettre en oeuvre un dispositif d'accumulation à rouleaux de renvoi disposés entre les cylindres de traction 8' du dispositif d'entraînement 8, dans l'enceinte de traitement 7, 7' et montés sur un châssis entraîné en rotation en synchronisme avec ledit dispositif d'entraînement 8. L'accumulation de tricot dans l'enceinte 7, 7' permet d'optimiser le traitement de ce dernier, ainsi que d'éviter une tension trop importante sur ce dernier, tension qui pourrait avoir pour conséquence une déformation permanente non voulue des fils après détricotage.

Dans le mode de réalisation de la ligne de traitement selon les figures 1, 4 et 5, ladite ligne s'étend horizontalement et l'ensemble des opérations est réalisé suivant une progression horizontale. Cependant, il est également possible d'effectuer toutes les opérations de traitement selon un axe vertical. Selon une caractéristique de l'invention, le tricot entraîné par le cylindre de traction 8' du dispositif d'entraînement 8, à la sortie de la machine à tricoter multichutes 1, est alors accumulé dans l'enceinte de traitement 7', par gravité.

A cet effet, selon une variante de réalisation de l'invention représentée à la figure 6 des dessins annexés, la ligne de traitement est disposée verticalement et l'enceinte de traitement 7' est verticale et forme simultanément un moyen d'accumulation par gravité alimenté par le cylindre de traction 8' du dispositif d'entraînement 8, l'unité de détricotage 4 étant directement raccordée à la partie inférieure de l'enceinte de traitement 7'.

Du fait du traitement en continu du tricot, le détricotage par traction sur les fils s'effectue directement sur lesdits fils exactement suivant le même ordre de succession que celui du tricotage, c'est-à-dire que le premier fil tricoté devient le premier fil détricoté, de sorte que, comme le montrent les figures 3, 5 et 6, les fils 1 peuvent être détricotés de manière idéale sans risquer que le fil de la couche inférieure passe sous le fil de la couche supérieure et entrave le détricotage, le tricot étant, par ailleurs, continuellement entraîné en rotation dans le sens indiqué afin de conserver une trajectoire parallèle des fils après le détricotage.

A la sortie de l'unité de détricotage 4, les fils 2 sont bobinés individuellement sur le bobinoir 5 ou subissent un traitement complémentaire, chimique, thermique ou autre ou entre dans un poste de transformation, éventuellement après passage dans un accumulateur 6 (figure 1).

Selon un premier mode de réalisation de l'invention, représenté plus particulièrement à la figure 5 des dessins annexés, l'unité de détricotage 4 comporte un peigne ou une plaque à trous 11 de guidage individuel des fils et un moyen 12 de traction des fils. Ainsi, le détricotage des fils 2 peut être effectué de manière pratiquement identique à leur tricotage. Les fils 2 sont bobinés sur le bobinoir 5 pratiquement sans tension, le bobinoir 5 étant avantageusement équipé, de manière connue, d'un moyen de régulation de tension.

Dans ce mode de réalisation, l'unité de détricotage 4 présente avantageusement un moyen 12 de traction des fils comportant une pluralité de paires de rouleaux 12' d'entraînement individuel de chaque fil 2, chaque paire de rouleaux 12' étant régulée individuellement au moyen d'un dispositif de détection 13 optique, mécanique ou autre contrôlant toute variation de tension des fils 2. Ainsi, une variation de longueur du fil entre le moyen 12 et l'entrée du bobinoir 5 se traduira par un mou ou une tension plus ou moins fort du fil et le dispositif 13 délivrera automatiquement un signal de correction correspondant sur la paire de rouleaux 12' de traction de ce fil.

Conformément à une autre variante de réalisation de l'invention, et comme le montrent les figures 6 et 7 des dessins annexés, l'unité de détricotage 4 peut être constituée par un moyen 14 de traction et de remise en forme du tricot suivant sa section initiale approximative et par des oeillets individuels de détricotage 15 disposés en amont du moyen 12 de traction des fils. Un tel moyen 14 est destiné à reprendre directement le tricot à la sortie de l'enceinte de traitement 7, 7', sans interposition d'un cylindre de traction 8' du dispositif d'entraînement 8.

A cet effet, le moyen 14 de traction et de remise en forme du tricot suivant sa section initiale approximative est constitué par un nombre pair d'entraîneurs 14' en forme de vis coniques, disposés en forme de tronc de cône sur un support rotatif 14" et entraînés pour moitié par un entraînement différentiel 16 (figures 8 et 9). Les vis coniques formant les entraîneurs 14' présentent une zone inférieure, proche du support rotatif 14", lisse et sont alternativement munies d'un pas à droite et d'un pas à gauche, deux vis à pas opposés étant reliées entre elles par une paire de pignons 17 et l'une des vis formant un entraîneur 14' d'une paire d'entraîneurs 14' étant en relation d'entraînement avec un pignon d'entraînement 18 de l'entraînement différentiel 16, par l'intermédiaire d'un pignon 19. L'entraînement par paire des entraîneurs 14' en forme de vis coniques permet d'assurer que le tricot qui est repris par le moyen 14 est bien entraîné vers l'extrémité de ce dernier et vers les oeillets individuels de détricotage 15 et leur zone inférieure lisse évite tout risque de démaillage et favorise le détricotage.

Ce moyen 14 est représenté en combinaison avec une enceinte de traitement 7' verticale d'une ligne de traitement verticale pourvue d'un moyen d'accumulation par gravité. Cependant, il est également possible de mettre en oeuvre ce moyen 14 avec une ligne de traitement horizontale, telle que celle selon la figure 1, avec une enceinte de traitement 7.

Une telle réalisation du moyen 14 de traction et de remise en forme du tricot suivant sa section initiale approximative permet, d'une part, une reprise facilitée du tricot à la sortie de l'enceinte 7 et, d'autre part, une dilatation de ce dernier à une section proche de celle de tricotage, de sorte que le détricotage est facilité.

Le moyen 14 de traction et de remise en forme du tricot suivant sa section initiale approximative est entraîné en rotation à la vitesse de rotation de tricotage, en synchronisme avec la machine à tricoter multichutes 1, par l'intermédiaire d'un pignon (non représenté) solidaire en rotation du support rotatif 14" et les entraîneurs 14' en forme de vis coniques engrènent avec le pignon d'entraînement 18 de l'entraînement différentiel 16. L'entraînement du pignon d'entraînement 18 à une vitesse différente de celle d'entraînement du support rotatif 14" permet d'influer sur la vitesse de rotation des entraîneurs 14' et ainsi, par augmentation ou par diminution de celle-ci, de tirer plus ou moins rapidement l'extrémité du tricot à détricoter vers le support 14" et donc de positionner cette dernière par rapport aux oeillets de détricotage 15.

En outre, selon une autre caractéristique de l'invention, non représenté aux dessins annexés, le moyen 14 peut être muni d'au moins un capteur de position de l'extrémité du tricot en cours de détricotage, ainsi que de capteurs de position de détricotage, qui sont reliés, respectivement, à un moyen électronique de commande de l'entraînement différentiel 16 et au moyen 12 de traction des fils. Ces capteurs sont destinés, respectivement, le premier à détecter une position optimale de l'extrémité du tricot en cours de détricotage, et les autres, à détecter une position optimale de chaque fil à détricoter par rapport à l'oeillet de détricotage 15 correspondant. Le fonctionnement de tels capteurs de position et des circuits électroniques de commande auxquels ils sont reliés est connu de l'homme du métier et ne nécessite pas une description complémentaire.

Les capteurs de position peuvent, préférentiellement, être du type à détection par zone, permettant de détecter l'extrémité du tricot à détricoter ou un fil en cours de détricotage, par exemple par vérification d'un positionnement à un endroit prédéterminé de la zone et délivrent des signaux d'accélération ou de décélération de la vitesse de rotation de l'entraînement différentiel 16 et/ou des paires de rouleaux 12' d'entraînement individuel de chaque fil 2 du moyen 12 de traction des fils.

Ainsi, il est possible de positionner en continu l'extrémité du tricot à détricoter de manière optimale pendant toute l'opération de détricotage.

Selon une variante de réalisation de l'invention, non représentée aux dessins annexés, le procédé de traitement de fils peut également être interrompu par prévision d'une étape de stockage intermédiaire. Dans un tel cas, le procédé est réalisé au moyen d'une machine à tricoter fixe, dans laquelle les fils sont amenés individuellement en rotation au-dessus de la machine par rotation des bobines avec leur support, puis le tricot réalisé par la machine fixe est entraîné à la sortie de cette dernière par des cylindres de guidage et transporté dans une ou plusieurs enceintes de traitement thermique, chimique ou autre, le tricot étant déposé à la sortie de cette ou de ces enceintes dans un pot ou sur une bobine et coupé après remplissage du pot ou de la bobine, puis stocké.

Après le stockage, le tricot est repris dans le pot ou sur la bobine pour un détricotage à partir du dernier fil tricoté, le pot étant monté sur un support de manière rotative autour de son axe vertical ou la bobine étant montée sur un support de bobine rotatif autour d'un axe perpendiculaire à l'axe de la bobine, les fils détricotés étant ensuite bobinés ou ensouplés ou soumis à une autre opération de traitement ou de transformation. Ce détricotage peut, bien entendu, être effectué au moyen d'une unité comparable à l'unité de détricotage 4 décrite ci-dessus.

Dans ce mode de réalisation, le tricot peut être traité dans une enceinte fermée, par exemple pour une thermofixation sous pression.

Grâce à l'invention, il est possible de réaliser une texturation d'un grand nombre de fils par tricotage - détricotage et traitements thermique, chimique ou autre de ces fils. Cette texturation étant réalisée en continu ou de manière quasi continu, l'invention permet une très forte augmentation de production tout en assurant une sécurité de fonctionnement, en particulier lors de l'opération de détricotage.

## Revendications

1. Procédé de traitement de fils par tricotage - détricotage, **caractérisé en ce qu'**il consiste à tricoter plusieurs fils individuels (2) sur une machine à tricoter multichutes (1), puis à réaliser un ou plusieurs traitements thermique, chimique ou autre, dans une ou plusieurs enceintes (7, 7'), à soumettre le tricot obtenu à une accumulation avant détricotage, à effectuer ensuite, dans une unité de détricotage (4), un détricotage avec traction sur le premier fil tricoté et à bobiner ou à ensoupler individuellement les fils détricotés (2) ou à effectuer sur ces fils individuels une autre opération de traitement ou une opération de fabrication, éventuellement avec une accumulation intermédiaire desdits fils.

2. Procédé, suivant la revendication 1, **caractérisé en ce que** chaque fil (1) est guidé dans un guide fil individuel et est tricoté individuellement avec les autres fils sur la machine à tricoter multichutes (1) pour réaliser un tricot multifils à mailles unifilaires superposées en spirales, qui sont réalisées en plusieurs rangées de plusieurs mailles de fils individuels (2).

3. Procédé, suivant l'une quelconque des revendications 1 et 2, **caractérisé en ce que** le tricot est guidé et entraîné en rotation et en déplacement suivant son axe longitudinal, entre la sortie de la machine à tricoter (1) et l'unité de détricotage (4) au moyen d'un dispositif d'entraînement (8), rotatif autour de son axe longitudinal.

4. Procédé, suivant la revendication 1, **caractérisé en ce que** le tricot obtenu à la sortie de la machine à tricoter multichutes (1), est accumulé dans l'enceinte de traitement (7'), par gravité.

5. Ligne de traitement de fils pour la mise en oeuvre du procédé, suivant l'une quelconque des revendications 1 à 4, **caractérisée en ce qu'**elle comporte une machine à tricoter multichutes (1) alimentée en fils (2) par l'intermédiaire de bobines (3), un dispositif d'accumulation avant détricotage, une unité de détricotage (4) qui alimente un bobinoir (5), éventuellement avec interposition d'un accumulateur (6), une ou plusieurs enceintes (7, 7') de traitement thermique, chimique ou autre étant prévues entre la machine à tricoter 1 et l'unité de détricotage (4), le dispositif d'accumulation avant détricotage étant prévu dans l'enceinte de traitement (7, 7').

6. Ligne de traitement, suivant la revendication 5, **caractérisée en ce que** le dispositif d'accumulation comporte des tapis grillagés superposés de réception et d'entraînement du tricot à une vitesse linéaire variable, mais au plus égale à la vitesse linéaire de tricotage, ces tapis étant montés sur un châssis commun entraîné en rotation autour de son axe longitudinal, en synchronisme avec le dispositif d'entraînement (8) et disposé entre les cylindres de traction (8') dudit dispositif d'entraînement (8), dans l'enceinte de traitement (7, 7').

7. Ligne de traitement, suivant la revendication 5, **caractérisée en ce que** le dispositif d'accumulation est un dispositif d'accumulation à rouleaux de renvoi disposés entre les cylindres de traction (8') du dispositif d'entraînement (8), dans l'enceinte de traitement (7, 7') et montés sur un châssis entraîné en rotation en synchronisme avec ledit dispositif d'entraînement (8).

8. Ligne de traitement, suivant la revendication 5, **caractérisée en ce qu'**elle est disposée verticalement et l'enceinte de traitement (7') est verticale et forme simultanément un moyen d'accumulation par gravité alimenté par le cylindre de traction (8') du dispositif d'entraînement (8), l'unité de détricotage (4) étant directement raccordée à la partie inférieure de l'enceinte de traitement (7').

9. Ligne de traitement, suivant la revendication 5, **caractérisée en ce qu'**elle comporte, en outre, un dispositif d'entraînement (8) du tricot en rotation et en déplacement suivant son axe longitudinal, entre la sortie de la machine à tricoter (1) et l'unité de détricotage (4).

10. Ligne de traitement, suivant la revendication 9, **caractérisé en ce que** le dispositif d'entraînement (8) est rotatif autour de son axe longitudinal et se présente sous forme de deux paires de cylindres de traction (8'), s'étendant perpendiculairement au sens de progression et à l'axe longitudinal du tricot sortant de la machine à tricoter multichutes (1) et montées chacune dans un palier (9) rotatif autour de l'axe longitudinal du tricot, les paliers (9) de support des cylindres de traction (8') étant synchronisés en rotation entre eux et avec le fût de la machine à tricoter multichutes (1).

11. Ligne de traitement, suivant la revendication 5, **caractérisée en ce que** l'unité de détricotage (4) comporte un peigne ou une plaque à trous (11) de guidage individuel des fils et un moyen (12) de traction des fils.

12. Ligne de traitement, suivant la revendication 11, **caractérisée en ce que** l'unité de détricotage (4) présente un moyen (12) de traction des fils comportant une pluralité de paires de rouleaux (12') d'entraînement individuel de chaque fil (2), chaque paire de rouleaux (12') étant régulée individuellement au moyen d'un dispositif de détection (13) optique, mécanique ou autre contrôlant toute variation de tension des fils (2).

13. Ligne de traitement, suivant la revendication 5, **caractérisée en ce que** l'unité de détricotage (4) est constituée par un moyen (14) de traction et de remise en forme du tricot suivant sa section initiale approximative et par des oeillets individuels de détricotage (15) disposés en amont du moyen (12) de traction des fils.

14. Ligne de traitement, suivant la revendication 13, **caractérisée en ce que** le moyen (14) de traction et de remise en forme du tricot suivant sa section initiale approximative est constitué par un nombre pair d'entraîneurs (14') en forme de vis coniques, disposés en forme de tronc de cône sur un support rotatif (14") et entraînés pour moitié par un entraînement différentiel (16).

15. Ligne de traitement, suivant la revendication 14, **caractérisée en ce que** les vis coniques formant les entraîneurs (14') présentent une zone inférieure, proche du support rotatif (14"), lisse et sont alternativement munies d'un pas à droite et d'un pas à gauche, deux vis à pas opposés étant reliées entre elles par une paire de pignons (17) et l'une des vis formant un entraîneur (14') d'une paire d'entraîneurs (14') étant en relation d'entraînement avec un pignon d'entraînement (18) de l'entraînement différentiel (16), par l'intermédiaire d'un pignon (19).

16. Ligne de traitement, suivant l'une quelconque des revendications 13 à 15, **caractérisée en ce que** le moyen (14) de traction et de remise en forme du tricot suivant sa section initiale approximative est entraîné en rotation à la vitesse de rotation de tricotage, en synchronisme avec la machine à tricoter multichutes (1), par l'intermédiaire d'un pignon solidaire en rotation du support rotatif (14") et les entraîneurs (14') en forme de vis coniques engrènent avec le pignon d'entraînement (18) de l'entraînement différentiel (16).

17. Ligne de traitement, suivant l'une quelconque des revendications 13 à 16, **caractérisée en ce que** le moyen (14) de traction et de remise en forme du tricot suivant sa section initiale approximative est muni d'au moins un capteur de position de l'extrémité du tricot en cours de détricotage, ainsi que de capteurs de position de détricotage, qui sont reliés, respectivement, à un moyen électronique de commande de l'entraînement différentiel (16) et au moyen (12) de traction des fils.

18. Ligne de traitement, suivant la revendication 17, **caractérisée en ce que** les capteurs de position sont du type à détection par zone, permettant de détecter l'extrémité du tricot à détricoter ou un fil en cours de détricotage, par exemple par vérification d'un positionnement à un endroit prédéterminé de la zone et délivrent des signaux d'accélération ou de décélération de la vitesse de rotation de l'entraînement différentiel (16) et/ou des paires de rouleaux (12') d'entraînement individuel de chaque fil (2) du moyen (12) de traction des fils.

## Claims

1. Method for treating threads by knitting-unravelling, **characterised in that** it consists of knitting several individual threads (2) in a multi-feed knitting machine (1), then performing one or more heat, chemical or other treatments, in one or more chambers (7, 7'), then submitting the knitted fabric obtained to accumulation prior to unravelling, then carrying out the unravelling in an unravelling unit (4) by pulling on the first knitted thread and winding or beaming the unravelled threads (2) individually or carrying out a different treatment operation or manufacturing operation on these individual threads , optionally with the intermediate accumulation of said threads.

2. Method according to claim 1, **characterised in that** each thread (1) is guided in an individual thread guide and is knitted individually with the other threads on the multi-feed knitting machine (1) to obtain a multi-thread knitted fabric with single-thread meshes that are superposed in spirals, which are produced in several rows of several meshes of individual threads (2).

3. Method according to either of claims 1 or 2, **characterised in that** the knitted fabric is guided and driven in rotation and in movement along its longitudinal axis, between the outlet of the knitting machine (1) and the unravelling unit (4) by using a drive device (8) that rotates about its longitudinal axis.

4. Method according to claim 1, **characterised in that** the knitted fabric obtained at the outlet of the multi-feed knitting machine (1) is accumulated in the treatment chamber (7') by gravity.

5. Thread treatment line for implementing the method according to any one of claims 1 to 4, **characterised in that** it comprises a multi-feed knitting machine (1) that is supplied with thread (2) by means of spools (3), an accumulation device prior to unravelling, an unravelling unit (4) that supplies a winder (5), optionally with the interposition of an accumulator (6), wherein one or more heat, chemical or other treatment chambers (7, 7') are provided between the knitting machine (1) and the unravelling unit (4), the accumulation device prior to unravelling being provided in the treatment chamber (7, 7').

6. Treatment line according to claim 5, **characterised in that** the accumulation device comprises superimposed meshed belts for accommodating and driving the knitted fabric at a linear speed that is variable but at most equal to the linear knitting speed, whereby said belts are mounted on a common chassis that is driven in rotation around its longitudinal axis, in sync with the drive device (8) and arranged between the traction cylinders (8') of said drive device (8) in the treatment chamber (7, 7').

7. Treatment line according to claim 5, **characterised in that** the accumulation device is an accumulation device with return rollers that are arranged between the traction cylinders (8') of the drive device (8) in the treatment chamber (7, 7') and mounted on a chassis that is driven in rotation in sync with said drive device (8).

8. Treatment line according to claim 5, **characterised in that** it is arranged vertically and the treatment chamber (7') is vertical and simultaneously forms a means of accumulation by gravity that is supplied by the traction cylinder (8') of the drive device (8), whereby the unravelling unit (4) is directly connected to the lower part of the treatment chamber (7').

9. Treatment line according to claim 5, **characterised in that** it also comprises a device (8) for driving the knitted fabric in rotation and in movement along its longitudinal axis, between the outlet of the knitting machine (1) and the unravelling unit (4).

10. Treatment line according to claim 9, **characterised in that** the drive device (8) rotates around its longitudinal axis and is in the form of two pairs of traction cylinders (8'), extending perpendicular to the direction of forward motion and to the longitudinal axis of the knitted fabric that exits from the multi-feed knitting machine (1) and each being mounted on a rotary bearing (9) around the longitudinal axis of the knitted fabric, wherein the support bearings (9) of the traction cylinders (8') are synchronised in rotation relative to one another and with the drum of the multi-feed knitting machine (1).

11. Treatment line, according to claim 5, **characterised in that** the unravelling unit (4) comprises a comb or a plate with holes (11) for individually guiding the threads and a thread pulling means (12).

12. Treatment line according to claim 11, **characterised in that** the unravelling unit (4) has a means (12) for pulling threads comprising a large number of pairs of individual drive rollers (12') for each thread (2), whereby each pair of rollers (12') is regulated individually by means of an optical, mechanical or other detection device (13) that monitors any tension variation of the threads (2).

13. Treatment line according to claim 5, **characterised in that** the unravelling unit (4) consists of a means (14) for pulling and shaping the knitted fabric along its approximate initial section and individual unravelling eyelets (15) that are arranged upstream of the thread pulling means (12).

14. Treatment line according to claim 13, **characterised in that** the means (14) for pulling and reshaping the knitted fabric along its approximate initial section consists of an even number of trainers (14') in the form of conical screws, arranged in the shape of a truncated cone on a rotary support (14") and half driven by a differential drive (16).

15. Treatment line according to claim 14, **characterised in that** the conical screws that form the trainers (14') have a smooth lower zone, close to the rotary support (14"), and are alternately equipped with right-handed threading and left-handed threading, whereby two screws with opposite threads are connected to one another by a pair of drive gears (17), and one of the screws forms a trainer (14') with a pair of trainers (14') being in drive connection with a drive gear (18) of the differential drive (16), by means of a drive gear (19).

16. Treatment line according to any one of claims 13 to 15, **characterised in that** the means (14) for pulling and reshaping the knitted fabric along its approximate initial section is driven in rotation at the speed of rotation of the knitting, in sync with the multi-feed knitting machine (1), by means of a drive gear that is integral in rotation with the rotary support (14"), and the trainers (14') in the form of conical screws engage with the drive gear (18) of the differential drive (16).

17. Treatment line according to any one of claims 13 to 16, **characterised in that** the means (14) for pulling and reshaping the knitted fabric along its approximate initial section is equipped with at least one position sensor of the end of the knitted fabric during unravelling, as well as unravelling position sensors, which are connected respectively to an electronic control means of the differential drive (16) and to the thread pulling means (12).

18. Treatment line according to claim 17, **characterised in that** the position sensors are of the detection-by-zone type, making it possible to detect the end of the knitted fabric to be unravelled or a thread during unravelling, for example by verification of a positioning at a predetermined location of the zone, and they deliver signals for the acceleration or deceleration of the speed of rotation of the differential drive (16) and/or of the pairs of individual drive rollers (12') for each thread (2) by thread pulling means (12).

## Patentansprüche

1. Verfahren zur Behandlung von Garnen durch Knit-Deknit-Strukturierung, **dadurch gekennzeichnet, dass** es darauf beruht, mehrere einzelne Garne (2) mit einer vielsystemigen Strickmaschine (1) zu stricken, anschließend eine oder mehrere thermische, chemische oder andere Behandlungen, in einem oder mehreren Behandlungsbereichen (7, 7'), durchzuführen, die erhaltene Strickware vor dem Zerfasern einer Pufferung zu unterziehen, und anschließend in einer Zerfaserungseinheit (4) eine Zerfaserung mit Zug auf dem ersten verstrickten Garn durchzuführen und die einzelnen zerfaserten Garne (2) einzeln aufzuwickeln oder aufzubäumen, oder mit diesen einzelnen Garnen einen anderen Behandlungsvorgang oder Herstellungsvorgang auszuführen, gegebenenfalls mit einer Zwischenpufferung der Garne.

2. Verfahren nach Anspruch 1, **dadurch gekennzeichnet, dass** jedes Garn (1) in einer Einzelgarnführung geführt wird und individuell mit den anderen Garnen auf der vielsystemigen Strickmaschine (1) gestrickt wird, um eine Mehrfachgarnstrickware mit eingarnigen Maschen zu erzielen, welche in Spiralform übereinander gelegt sind, die mit mehreren Reihen mehrerer Maschen aus einzelnen Garnen (2) erzielt wird.

3. Verfahren nach Anspruch 1 oder 2, **dadurch gekennzeichnet, dass** die Strickware entlang ihrer Längsachse rotierend und bewegend, zwischen dem Ausgang der Strickmaschine (1) und der Zerfaserungseinheit (4) mittels einer entlang der Längsachse drehbaren Mitnahmevorrichtung (8) mitgenommen und geführt wird.

4. Verfahren nach Anspruch 1, **dadurch gekennzeichnet, dass** die am Ausgang der vielsystemigen Strickmaschine (1) erhaltene Strickware mittels Schwerkraft in dem Behandlungsbereich (7') gepuffert wird.

5. Behandlungsvorrichtung zur Behandlung von Garnen zur Durchführung des Verfahrens nach einem der Ansprüche 1 bis 4, **dadurch gekennzeichnet, dass** diese eine mit Garnen (2) von Spulen (3) gespeiste vielsystemige Strickmaschine (1), eine Puffervorrichtung vor dem Zerfasern, eine Zerfasereinheit (4) die eine Spulmaschine (5) speist, gegebenenfalls unter Zwischenschaltung eines Puffers (6), einen oder mehrere thermische, chemische oder andere Behandlungsbereiche (7, 7'), vorgesehen zwischen Strickmaschine (1) und Zerfasereinheit (4), umfasst, wobei der Puffer vor dem Zerfasern in dem Behandlungsbereich (7, 7') vorgesehen ist.

6. Behandlungsvorrichtung nach Anspruch 5, **dadurch gekennzeichnet, dass** die Puffervorrichtung übereinanderliegende vergitterte Matten zur Aufnahme der Strickware mit einer variablen linearen Geschwindigkeit, welche höchstens der linearen Strickgeschwindigkeit entspricht, umfasst, wobei die Matten an einem, entlang seiner Längsachse sich drehenden gemeinsamen Chassis befestigt sind, das sich im Gleichlauf mit der Mitnahmevorrichtung (8) befindet und zwischen den Zugzylindern (8') der Mitnahmevorrichtung (8) im Behandlungsbereich (7, 7') angeordnet ist.

7. Behandlungsvorrichtung nach Anspruch 5, **dadurch gekennzeichnet, dass** der Puffer, ein Puffer mit Unterbandrollen ist, die zwischen den Zugzylindern (8') der Mitnahmevorrichtung (8) im Behandlungsbereich (7, 7') angeordnet sind, die an einem, sich im Gleichlauf mit der Mitnahmevorrichtung (8) drehenden Chassis befestigt sind.

8. Behandlungsvorrichtung nach Anspruch 5, **dadurch gekennzeichnet, dass** diese vertikal angeordnet ist und der Behandlungsbereich (7') vertikal verläuft und zugleich ein durch den Zugzylinder (8') der Mitnahmevorrichtung (8) gespeistes Mittel zur Pufferung durch Schwerkraft bildet, wobei die Zerfasereinheit (4) direkt mit der Unterseite des Behandlungsbereichs (7') verbunden ist.

9. Behandlungsvorrichtung nach Anspruch 5, **dadurch gekennzeichnet, dass** diese unter anderem, zwischen dem Ausgang der Strickmaschine (1) und der Zerfasereinheit (4), eine Mitnahmevorrichtung (8) der sich entlang dieser Längsachse rotierenden und bewegenden Strickware umfasst.

10. Behandlungsvorrichtung nach Anspruch 9, **dadurch gekennzeichnet, dass** die Mitnahmevorrichtung (8) entlang ihrer Längsachse drehbar ist und sich in der Gestalt von zwei Zugzylinderpaaren (8') darstellt, die sich senkrecht zur Laufrichtung und zur Längsachse der, aus der vielsystemigen Strickmaschine (1) ausgehenden Strickware erstrecken, und jeder Zugzylinder in einem entlang der Längsachse der Strickware drehbaren Lager (9) befestigt ist, wobei die Lager (9), welche die Zugzylinder (8') stützen, in Bezug auf die Rotation untereinander und mit dem Schaft der vielsystemigen Strickmaschine (1) synchronisiert sind.

11. Behandlungsvorrichtung nach Anspruch 5, **dadurch gekennzeichnet, dass** die Zerfasereinheit (4) einen Kamm oder eine Lochplatte (11) zur Einzelführung der Garne und ein Zugmittel (12) der Garne umfasst.

12. Behandlungsvorrichtung nach Anspruch 11, **dadurch gekennzeichnet, dass** die Zerfasereinheit (4) ein Mittel (12) zum Zug der Garne aufweist, das eine Vielzahl von Rollenpaaren (12') zur Einzelmitnahme jedes Garns (2) umfasst, wobei jedes Rollenpaar (12') mittels einer Vorrichtung (13) zur optischen, mechanischen oder anderen Erfassung, welche jede Variation der Spannung der Garne (2) kontrolliert, geregelt wird.

13. Behandlungsvorrichtung nach Anspruch 5, **dadurch gekennzeichnet, dass** die Zerfasereinheit (4) aus einem Mittel (14) zum Zug und zum Informbringen der Strickware entsprechend ihres ungefähren ursprünglichen Querschnitts, und aus sich gegenüber dem Zugmittel (12) der Garne stromaufwärts befindenden einzelnen Zerfaserösen (15) besteht.

14. Behandlungsvorrichtung nach Anspruch 13, **dadurch gekennzeichnet, dass** das Mittel (14) zum Zug und zum Informbringen der Strickware entsprechend ihres ungefähren ursprünglichen Querschnitts aus einer geraden Zahl von Mitnahmeeinheiten (14') in Form konischer Schrauben, welche auf einem drehbaren Untersatz (14") in Kegelstumpfform angeordnet sind und zur Hälfte mit einem Differentialantrieb (16) angetrieben werden, besteht.

15. Behandlungsvorrichtung nach Anspruch 14, **dadurch gekennzeichnet, dass** die konischen Schrauben, die die Mitnahmevorrichtung (14') bilden, einen dem drehbaren Untersatz (14") nahen, glatten unteren Bereich aufweisen und abwechselnd rechtsgängig und linksgängig ausgestaltet sind, wobei zwei sich gegenüber liegende gegengängige Schrauben durch ein Zahnradpaar (17) miteinander verbunden sind, und wobei eine der Schrauben, die eine Mitnahmevorrichtung (14') eines Mitnahmevorrichtungspaares (14') bildet, über ein Zwischenzahnrad (19), in einem Mitnahmeverhältnis mit einem Antriebszahnrad (18) des Differentialantriebs (16) steht.

16. Behandlungsvorrichtung nach einem der Ansprüche 13 bis 15, **dadurch gekennzeichnet, dass** das Mittel (14) zum Zug und zum Informbringen der Strickware entsprechend ihres ungefähren ursprünglichen Querschnitts durch ein einzelnes in Rotation befindliches Zwischenzahnrad des drehbaren Untersatzes (14"), synchron mit der vielsystemigen Strickmaschine (1) in eine der Strickgeschwindigkeit entsprechende Rotation versetzt wird, und die Mitnahmevorrichtungen (14') in Form von konischen Schrauben in ein Antriebszahnrad (18) des Differentialantriebs (16) eingreifen.

17. Behandlungsvorrichtung nach einem der Ansprüche 13 bis 16, **dadurch gekennzeichnet, dass** das Mittel (14) zum Zug und zum Informbringen der Strickware entsprechend ihres ungefähren ursprünglichen Querschnitts mit mindestens einem Sensor zum Erfassen der Position des Endes der die Zerfaserung durchlaufenden Strickware, sowie mit Sensoren zur Erfassung der Zerfaserungsposition, welche mit einer elektronischen Steuervorrichtung zur Steuerung des Differentialantriebs (16) und mit einem Mittel (12) zum Zug der Garne gegenseitig verbunden sind, versehen ist.

18. Behandlungsvorrichtung nach Anspruch 17, **dadurch gekennzeichnet, dass** die Positionsdetektoren vom Typ Bereichssensoren sind, die die Erkennung des Endes der zu zerfasernden Strickware oder des in der Zerfaserung befindlichen Garns ermöglichen, beispielsweise durch die Prüfung einer Position an einem vorbestimmten Ort des Bereichs, und Beschleunigungs- und Verlangsamungssignale der Rotationsgeschwindigkeit des Diffenrentialantriebs (16) und/oder der Paare der Mitnahmerollen (12') jedes einzelnen Garns (2) des Mittels (12) zum Zug der Garne liefern.
